# EUROPÄISCHE PATENTANMELDUNG

(11) **EP 1 327 567 A1**
(43) Veröffentlichungstag der Anmeldung: **16.07.2003**
(21) Anmeldenummer: 02090422.3
(22) Anmeldetag: 20.12.2002
(51) Int. Cl.: B61L 1/00, E01B 29/28, B25J 19/02

(54) **Vorrichtung zur automatischen Verlegung von Balisen im Gleisbett**

(30) Priorität: 09.01.2002 DE 10201095
(71) Anmelder: SIEMENS AKTIENGESELLSCHAFT, 80333 München (DE)
(72) Erfinder: Rehkopf, Andreas,Prof. c/o TU Bergakademie, Lessingstr. 45 09596 Freiburg (DE)

(57) **Zusammenfassung**

Eine Vorrichtung zur schnellen und präzisen Verlegung von Balisen im Gleisbett ist gekennzeichnet durch ein Schienenfahrzeug (1) mit einem Verlegeroboter (3), der einen Balisengreifer, eine Bohreinrichtung, eine Dübel-/Anker-Positioniereinrichtung und eine Verschraubungseinrichtung aufweist.

## Beschreibung

Die Erfindung betrifft eine Vorrichtung zur automatischen Verlegung von Balisen im Gleisbett. Bisher werden die Balisen an den durch die signaltechnische Projektierung vorgegebenen Einbauorten manuell im Gleis verlegt. Diese Prozedur ist extrem aufwendig, weil je nach Schwellentyp unterschiedliche Montageverfahren erforderlich sind. Im Hinblick auf eine schwingungsgesicherte Montage müssen Dübel-, Schraubanker- oder Klebeverfahren eingesetzt werden. Wegen montagespezifischer Besonderheiten, beispielsweise Weichenbereich oder Schwellenneigung, kann sich die Notwendigkeit ergeben, den Verlegeort um einige Meter vor oder zurück zu setzen. Diese Abweichung vom vorgegebenen Montageort wird bisher bei den Einträgen im Streckenatlas nicht berücksichtigt. In Bahnhofsbereichen ist es üblich, nur den Fußpunkt der Balisen auf dem Hauptgleis zu referenzieren und diesen Referenzeintrag im Streckenatlas auch für Parallelgleise zu verwenden, obwohl die abgerollte Wegstrecke entsprechend länger ist. Auf diese Weise entstehen Ungenauigkeiten der Ortungsreferenz, welche von Bedeutung sind, weil die fahrzeugeigenen Ortungseinrichtungen bei Balisenüberfahrt stets auf den eingetragenen Referenzpunkt rekalibriert werden und daher diese Ungenauigkeiten nicht kompensieren können. Es ist üblich, die Verlegung, Programmierung, Kalibrierung und Prüfung der Balisen dem Auftragnehmer zu überlassen. Die genannten Teilvorgänge laufen nicht in einem Arbeitsgang ab und erfordern hohen manuellen Aufwand.

Der Erfindung liegt die Aufgabe zugrunde, eine gattungsgemäße Vorrichtung anzugeben, die eine wesentlich schnellere und genauere Verlegung der Balisen gestattet, wobei eine Verringerung des Montageaufwandes und der entsprechenden Kosten angestrebt wird.

Erfindungsgemäß wird die Aufgabe mit den kennzeichnenden Merkmalen des Anspruchs 1 gelöst. Durch die Verwendung eines Verlegeroboters, der mit einem Schienenfahrzeug zu den Verlegeorten transportiert wird, ergibt sich eine erhebliche Einsparung hinsichtlich des Zeitaufwandes für die Montage und hinsichtlich der Kosten. Außerdem kann davon ausgegangen werden, dass durch den Verlegeroboter eine sehr hohe und gleichbleibende, quasi ortsunabhängige Verlegequalität garantiert werden. Als Schienenfahrzeug kann beispielsweise eine Fahrlafette als Standardschienenfahrzeug oder auch ein Pritschen-Straßenfahrzeug mit Schienenrolleinrichtung verwendet werden. Der Verlegeroboter kann ein Standard-Hydraulikroboter sein.

Gemäß Anspruch 2 ist der Verlegeroboter nicht nur mit den primären Montagewerkzeugen ausgestattet, sondern übernimmt zusätzliche Funktionen, zum Beispiel messtechnischer Art oder eine Kalibrierung oder eine Videoüberwachung. Dadurch ergibt sich eine weitere Rationalisierung des Montageablaufes.

Das Schienenfahrzeug ist gemäß Anspruch 3 mit einem Leitsystem zur Steuerung diverser Parameter und peripherer Systeme versehen. Insbesondere kann durch das Leitsystem auch die Vorortprogrammierung der zu verlegenden Balisen gesteuert werden.

Über eine Kopplungseinrichtung ist das Leitsystem nach Anspruch 4 mit mindestens einer Ortungseinrichtung verbunden.

Das Ortungssystem kann mit fester oder ausschwenkbarer Mitlaufachse und aus Redundanzgründen zweifachem Wegimpulsgeber, Doppel-DGPS (Differencial Global Position System), Ortungsrechner für die abgerollte Wegstrecke und zweidimensionaler Koordinatenerfassung, beispielsweise nach Gauß-Krüger, versehen sein. Durch die exakte Ortsmessung des tatsächlichen Verlegeortes sind hochgenaue Referenzeintragungen im Streckenatlas möglich. Die Erhöhung der Kalibriergüte führt zu einer Erhöhung der Ortungsgenauigkeit insgesamt. Bei gleichbleibenden Vorgaben für die Ungenauigkeitsgrenzen der Balisenverlegung, die zur Gewährleistung der signaltechnischen Sicherheit ausreichen, ergibt sich eine viel höhere Genauigkeit der Eigenortung der die Balisen passierenden Züge. Der Referenzeintrag für den Balisenort stimmt mit dem tatsächlichen Balisenort sehr weitgehend überein, so dass dieser Referenzeintrag für den Abgleich von auf den Zügen mitgeführten Ortungssystemen bestens geeignet ist.

Das Leitsystem kann gemäß Anspruch 5 weiterhin mit einer automatischen Fahrzeugsteuerung verbunden sein. Das Vorrücken der automatischen Verlegevorrichtung bis zum nächsten Balisenverlegeort kann auf diese Weise automatisiert werden.

Nach Anspruch 6 kann das Leitsystem darüber hinaus mit einem Balisen-Prüf- und Programmiergerät verbunden sein. Das Balisen-Prüf- und Programmiergerät dient dabei sowohl zur Erstinbetriebnahme der Balise als auch zur turnusmäßigen Überprüfung derselben im Rahmen eines Wartungsplanes.

Nachfolgend wird die Erfindung anhand eines figürlich dargestellten Ausführungsbeispiels näher erläutert.

Die Figur zeigt eine schematisierte Darstellung der wichtigsten Komponenten einer automatischen Balisenverlegevorrichtung.

Es ist ersichtlich, dass die automatische Balisenverlegevorrichtung im wesentlichen aus einem Standard-Schienenfahrzeug 1 und einem Verlegeroboter 3 besteht. Der Verlegeroboter 3 besitzt einen Greifarm und einen Balisengreifer sowie Vorrichtungen zum Bohren, Dübeln und Schrauben sowie zur sensorischen Messwerterfassung, optischen Kalibrierung und Video-Montageüberwachung. Das Standard-Schienenfahrzeug 1 ist mit einem Pritschenaufbau 2 mit Aufnahmen für Verlegematerial und den Verlegeroboter 3 versehen. Ein Leitsystem 4 umfasst eine Bedieneinrichtung, Steuer- und Regelungseinrichtung, ein Dispositionssystem zur Planung von Material, Montageabläufen und Wartungsintervallen sowie eine Lageerfassung mit Verlegeplan-Kontrolleinrichtung, Balisenprogrammierung und Kopplung zur Fahreinrichtung, zu einem Ortungssystem 5 und Funkübertragungsmittel zur Kommunikation mit einer Leitzentrale. Das Ortungssystem 5 basiert insbesondere auf einem Doppel-DGPS (Differencial Global Position System). Eine automatische Fahrsteuerung 6 ist an das Leitsystem 4 gekoppelt. Ebenfalls an das Leitsystem gekoppelt ist ein Balisenprüf- und Programmiergerät 7. Die automatische Balisenverlegevorrichtung gestattet neben der Balisenverlegung auch die Referenzortbestimmung für einen Streckenatlas mit maximaler Genauigkeit und gegebenenfalls die Programmierung der Balisen sowie deren Prüfung, beispielsweise im Hinblick auf Plausibilität im Vergleich zu vorgegebenen Balisenprojektierungen.

Die Erfindung beschränkt sich nicht auf das vorstehend angegebene Ausführungsbeispiel. Vielmehr ist eine Anzahl von Varianten denkbar, welche auch bei grundsätzlich anders gearteter Ausführung von den Merkmalen der Erfindung Gebrauch machen.

## Patentansprüche

1. Vorrichtung zur automatischen Verlegung von Balisen im Gleisbett
**gekennzeichnet durch**,
ein Schienenfahrzeug (1) mit einem Verlegeroboter (3), der einen Balisengreifer, eine Bohreinrichtung, eine Dübel-/Anker-Positioniereinrichtung und eine Verschraubungseinrichtung aufweist.

2. Vorrichtung nach Anspruch 1,
**dadurch gekennzeichnet,**
**dass** der Verlegeroboter (3) zusätzlich eine sensorische Messeinrichtung und/oder eine optische Kalibriereinrichtung und/oder eine Video-Überwachungseinrichtung aufweist.

3. Vorrichtung nach einem der vorangehenden Ansprüche,
**dadurch gekennzeichnet,**
**dass** das Schienenfahrzeug (1) ein Leitsystem (4) mit Bedieneinrichtung, Steuer- und Regelungseinrichtung, Dispositionseinrichtung, Verlegeplan-Kontrolleinrichtung, Balisenprogrammiereinrichtung und gegebenenfalls Kopplungseinrichtungen zu weiteren Fahrzeugkomponenten aufweist.

4. Vorrichtung nach Anspruch 3,
**dadurch gekennzeichnet,**
**dass** das Leitsystem (4) mit mindestens einem, insbesondere satellitengestützten, Ortungssystem (5) verbunden ist.

5. Vorrichtung nach Anspruch 3 oder 4,
**dadurch gekennzeichnet,**
**dass** das Leitsystem (4) mit einer automatischen Fahrzeugsteuerung (6) verbunden ist.

6. Vorrichtung nach einem der Ansprüche 3 bis 5,
**dadurch gekennzeichnet,**
**dass** das Leitsystem (4) mit einem Balisenprüf- und Programmiergerät (7) verbunden ist.
